# EUROPÄISCHE PATENTSCHRIFT

(11) **EP 2 103 520 B1**
(45) Veröffentlichungstag und Bekanntmachung des Hinweises auf die Patenterteilung: **17.08.2011**
(21) Anmeldenummer: 09003733.4
(22) Anmeldetag: 16.03.2009
(51) Int. Cl.: B65B 1/26, B65B 55/24, B65B 31/04

(54) **Behandlungseinrichtung und Verfahren zum Behandeln eines mit einem Schüttgut gefüllten offenen Sacks**
Handling device and method for handling an open sack filled with bulk goods
Dispositif de traitement et procédé de traitement d'un sac ouvert rempli de produits au détail

(30) Priorität: 17.03.2008 DE 102008014489
(43) Veröffentlichungstag der Anmeldung: 23.09.2009
(73) Patentinhaber: Haver & Boecker oHG, 59302 Oelde (DE)
(72) Erfinder: Vollenkemper, Willi, 59302 Oelde (DE)
(74) Vertreter: Schütte, Hartmut

(56) Entgegenhaltungen:
- WO-A-2005/118415
- DE-A1- 19 541 975
- FR-A- 2 530 582
- US-A- 4 262 708
- US-A- 4 418 513
- US-A- 4 706 441

## Beschreibung

Die vorliegende Erfindung betrifft eine Behandlungseinrichtung und ein Verfahren zum Behandeln eines insbesondere mit einem Schüttgut gefüllten offenen Sacks, wobei der Sack insbesondere mit einem pulverförmigen oder pudrigen staubenden Produkt gefüllt ist und an einer Verschließstation verschlossen wird.

Es sind im Stand der Technik Vorrichtungen und Verfahren zum Abfüllen von Schüttgütern in offene Säcke bekannt geworden, die nach dem Füllen beispielsweise durch ein Schweißverfahren verschweißt werden, um den Sack dicht zu verschließen.

Offene Säcke werden oftmals aus Kunststofffolien hergestellt, die den Sackinhalt vor Feuchtigkeit schützen. Unter anderem deshalb werden in zunehmendem Maße Baustoffe wie Zement in offene Säcke aus Kunststofffolie abgefüllt. Diese bieten den erheblichen Vorteil, dass sie auf der Baustelle in der Regel nicht vor Regen geschützt werden müssen.

Zum Transport und zur Lagerung solcher mit beispielsweise Zement gefüllten Säcke ist es weiterhin von erheblichem Vorteil, wenn die Säcke eine Quaderform einnehmen, da sie dann einfach stapelbar und palettierfähig sind.

Beim Füllen der offenen Säcke mit dem Schüttgut gelangt gleichzeitig auch Luft mit in den Sack. Um den Sack zu entlüften, werden beispielsweise Rütteleinrichtungen eingesetzt, die vor dem Verschließen des Sacks für eine Verdichtung und Entlüftung des Produkts sorgen. Trotzdem verbleibt noch ein Restluftanteil in den gefüllten Säcken, der anschließend z.B. in einer Pressstrecke teilweise herausgepresst wird, um für eine bessere Stapelfähigkeit der Säcke zu sorgen.

Damit die in dem Sack noch enthaltene Luft in der Pressstrecke austreten kann, werden Luftkanäle in der Sackwandung vorgesehen, durch die bei dem aufgebrachten Pressdruck ein Teil der noch enthaltenen Luft entweicht. Doch durch diese Kanäle kann nicht nur Luft aus dem Sackinneren nach außen entweichen, sondern in ungünstigen Fällen kann es auch dazu kommen, dass Feuchtigkeit von außen in den Sack eintritt, wodurch das Produkt verderben kann. Außerdem kann auch Produkt austreten.

Zum Entfernen der noch im Sack enthaltenen Luft ist mit der DE 195 41 975 A1 ein Verfahren und eine Vorrichtung zum Formen und Entlüften von offenen Säcken nach dem Füllvorgang bekannt geworden, bei dem die oberen Ränder der Überstände der Sackwandung mit Klemmbacken gleitfähig eingespannt werden und bei dem die Klemmbacken nach erfolgter Füllung in Richtung des im Sack vorhandenen Füllgutspiegels gewalzt werden, um die enthaltene Luft über eine durch die obere Öffnung des Sacks in das Produkt eingeführte und mit Vakuum beaufschlagbare Lanze aus dem Sack abzuführen. Ein Nachteil bei der bekannten Vorrichtung ist, dass durch die in den Sack eingeführte Lanze nicht nur Luft sondern auch Füllgut abgeführt wird.

Mit der WO 2005/118415 A2 ist ein Verfahren zum Füllen von offenen Säcken mit pulverigem Material bekannt geworden, wonach der Sack zunächst geformt und ein erstes, unteres Ende verschlossen wird. Nach dem Füllen und vor dem Verschließen des Sacks wird eine Absaugvorrichtung oben an einem seitlichen Ende des Sacks in das Innere des Sacks eingeführt und es wird dort überschüssige Luft aus dem Sack abgesaugt. Zusätzlich dazu wird eine verfahrbare Reinigungsvorrichtung entlang der oberen Öffnung des Sacks von der einen Seite zur anderen Seite hin- und herbewegt, um während der Hin- und Herbewegung mit der Reinigungsvorrichtung den inneren oberen Rand des Sacks durch einen Luftstrahl zu reinigen, wodurch Partikel entfernt werden sollen. Nachteilig an diesem bekannten Stand der Technik ist aber der erhebliche Aufwand mit der in den Sack eintauchenden Absaugvorrichtung und der zusätzlichen Reinigungsvorrichtung. Sowohl die Absaugvorrichtung als auch die Reinigungsvorrichtung müssen jeweils zum Sack hin verfahren werden. Außerdem muss die Reinigungsvorrichtung noch entlang des oberen Randes automatisch hin- und herbewegt werden.

Mit der US 4,262,708 ist ein Verfahren und eine Vorrichtung zur Behandlung von flexiblen beutelähnlichen Containern vor dem Verschließen der Container bekannt geworden, wobei überhitzter Dampf in das Innere des Containers eingeführt wird, um die darin enthaltene Luft zu entfernen. Der Dampf wird über eine Düse zugeführt, wobei die in den Containern eingeführten Produkte, wie z.B. Bratensoße oder Fleischstücken durch den zur Reinigung eingesetzten Dampf nicht beeinträchtigt werden Bei feuchtigkeitsempfindlichen Produkten kann das Verfahren nicht eingesetzt werden oder es müsste eine Trocknung erfolgen.

Vor dem Hintergrund des Standes der Technik ist es die Aufgabe der vorliegenden Erfindung, eine Behandlungseinrichtung und eine Verschließstation, sowie ein Verfahren zum Behandeln eines gefüllten offenen Sacks zur Verfügung zu stellen, womit eine effektive Entlüftung und ein zuverlässiges Verschließen eines gefüllten offenen Sacks ermöglicht wird. Insbesondere soll der Aufwand dabei geringer sein als im bekannten Stand der Technik.

Diese Aufgabe wird gelöst durch eine Behandlungseinrichtung mit den Merkmalen des Anspruchs 1. Eine erfindungsgemäße Packmaschine ist Gegenstand von Anspruch 12. Das erfindungsgemäße Verfahren ist Gegenstand des Anspruchs 13. Bevorzugt Weiterbildungen der Erfindung sind Gegenstand der jeweiligen Unteransprüche. Weiter vorteilhafte Merkmale und Ausgestaltungen der Erfindung sind in dem Ausführungsbeispiel dargestellt.

Die erfindungsgemäße Behandlungseinrichtung zum Behandeln von einem mit einem Schüttgut gefüllten offenen Sack umfasst wenigstens eine Absaugeinrichtung zum Absaugen von Luft aus dem Kopfraum des offenen Sacks und wenigstens eine Reinigungseinrichtung zum Reinigen der Sacköffnung des Sacks. Dabei sind die Absaugeinrichtung und die Reinigungseinrichtung an einer gemeinsamen Behandlungseinheit oder einem gemeinsamen Behandlungskörper angeordnet. Der Behandlungskörper ist zwischen wenigstens einer Behandlungsposition und wenigstens einer Ruheposition bewegbar. Die Absaugeinrichtung ist dafür vorgesehen, in der Behandlungsposition in den Kopfraum des Sacks einzutauchen, während die Reinigungseinrichtung wenigstens im Wesentlichen und insbesondere vollständig außerhalb des Sackinneren verbleibt. Eine Klemmeinrichtung ist zum Ergreifen und Klemmen der oberen Sackwandung eines offenen Sacks vorgesehen. Die Klemmeinrichtung umfasst wenigstens zwei Klemmleisten mit jeweils zwei Klemmeinheiten. Jede Klemmleiste umfasst wenigstens eine Saugereinheit, die zwischen den zwei Klemmeinheiten vorgesehen ist.

Die erfindungsgemäße Behandlungseinrichtung hat viele Vorteile. Ein erheblicher Vorteil ist, dass gleichzeitig eine Absaugung der in dem Sackvolumen enthaltenen Restluft und eine Reinigung der Sackwandung im Bereich der oberen Sacköffnung möglich ist. Dadurch wird eine schnellere und effektivere Behandlung der Säcke ermöglicht.

Durch die gemeinsame Behandlungseinheit bzw. die an einem gemeinsamen Behandlungskörper vorgesehene Absaugeinrichtung und die ebenfalls daran vorgesehene Reinigungseinrichtung kann mit nur einer gesteuerten Bewegung der obere Sackrand innen gereinigt werden, während gleichzeitig überschüssige Luft abgesaugt wird. Im angeführten Stand der Technik hingegen muss jede Einheit separat in die obere Sacköffnung eingeführt werden. Erfindungsgemäß taucht jedoch der gemeinsame Behandlungskörper mit nur einer Bewegung in die obere Öffnung des Sacks ein. Das stellt eine erhebliche Vereinfachung dar. Es wird beispielsweise nur ein Antrieb benötigt.

Weiterhin muss im Stand der Technik eine Kollision der unterschiedlichen Vorrichtungen ausgeschlossen werden, während die Reinigungseinrichtung von einer Seite des Sacks zur anderen bewegt wird. Erfindungsgemäß ist eine solche Koordinierung der Bewegungen zweier separater Vorrichtungen nicht erforderlich, wodurch der Aufwand nochmals sinkt.

Dadurch, dass die Absaugeinrichtung der Behandlungseinrichtung in den Kopfraum und dabei insbesondere nur in den Kopfraum des Sacks oberhalb des Produktspiegels bzw. Füllgutspiegels eintaucht, wird eine effektive und schnelle Absaugung ermöglicht, wobei das Absaugen von abgefülltem Produkt zuverlässig vermieden wird.

Die erfindungsgemäße Behandlungseinrichtung erlaubt eine drastische Reduzierung der im gefüllten Sack verbleibenden Restluft, wobei die Restluft im Sack insbesondere derart reduziert wird, dass auf eine nachgeschaltete Pressstrecke verzichtet werden kann. Das bedeutet insbesondere, dass das aus dem Kopfraum des gefüllten Sacks abgeführte Luftvolumen vorzugsweise etwa dem typischerweise in einer Pressstrecke herausgepressten Restluftvolumen entspricht, sodass auf eine separate Verpressung der Säcke verzichtet werden kann. Dadurch ist es möglich, weniger Entlüftungskanäle von dem Sackinneren zum Sackäußeren vorzusehen oder sogar ganz darauf zu verzichten, wodurch die Gefahr des Eintritts von Feuchtigkeit weiter verringert wird. Außerdem steigt die Palettierfähigkeit der erfindungsgemäß behandelten Säcke.

Möglich und bevorzugt ist es auch, dass die Behandlungseinrichtung in einer Packmaschine eingesetzt wird, die aus einer kontinuierlichen Folienbahn offene Säcke herstellt und diese offenen Säcke anschließend mit dem Schüttgut befüllt, bevor sie mit der erfindungsgemäßen Behandlungseinrichtung behandelt werden, woraufhin die offenen Säcke beispielsweise durch ein Schweißverfahren verschlossen werden.

An dieser Stelle sei darauf hingewiesen, dass die Behandlungseinrichtung Teil einer Packmaschine sein kann, die vorkonfektionierte offene Säcke mit einem Schüttgut befüllt und anschließend verschließt.

In einer bevorzugten Weiterbildung der Erfindung umfasst der Behandlungskörper einen insbesondere langgestreckten und vorzugsweise etwa leistenförmigen Grundkörper. Vorzugsweise erstreckt sich der Grundkörper über einen erheblichen Anteil der Breite des Sacks. Die Länge des Grundkörpers kann etwa der Breite des Sacks entsprechen und erstreckt sich vorzugsweise über einen Anteil zwischen etwa 50 % und knapp 100 % der Breite des Sacks.

Vorzugsweise ist etwa mittig an dem insbesondere leistenförmigen Grundkörper eine Eintaucheinheit zum Eintauchen in den Kopfraum eines offenen Sacks vorgesehen. Die Eintaucheinheit kann beispielsweise als Eintauchschwert ausgebildet sein und im bestimmungsgemäß eingesetzten Zustand von dem leistenförmigen Grundkörper aus nach unten ragen. Die Länge des Eintaucheinheit ist insbesondere geringer die Länge des Grundkörpers. Insbesondere liegt die Länge der Eintaucheinheit etwa in einem Bereich zwischen 5 % und 75 % der Länge des Grundkörpers und vorzugsweise in einem Bereich zwischen 20 % und 50 % der Länge des Grundkörpers. Die Länge der Eintaucheinheit beträgt z. B. zwischen 5 % und 50 % der Breite der zu verschließenden Säcke.

Der Behandlungskörper kann insbesondere aus dem leistenförmigen Grundkörper und der Eintaucheinheit bestehen. Des Weiteren kann an dem Behandlungskörper ein Führungsteil oder dergleichen angeordnet sein, um den Behandlungskörper von der Ruheposition in die Behandlungsposition und zurück zu überführen.

In einer vorteilhaften Weiterbildung ist die Absaugeinrichtung an der Eintaucheinheit ausgebildet und umfasst wenigstens einen Absaugkanal. Insbesondere mündet wenigstens ein Absaugkanal in einem Bereich der (unteren) Spitze der Eintaucheinheit, um so in der Behandlungsposition an der untersten Position angeordnet zu sein.

Vorzugsweise weist die Eintaucheinheit einen langgestreckten und zu den Enden hin spitz zulaufenden Querschnitt auf, sodass ein faltenfreies Anlegen des Sacks um die Eintaucheinheit herum möglich ist. Zum Absaugen der Luft aus dem Kopfraum des Sacks wird die Eintaucheinheit in den Kopfraum eingeführt, wobei sich die obere Sackwandung an die Außenseite der Eintaucheinheit anlegt und dort über geeignete Mittel festgehalten wird. Dadurch wird nur die Eintaucheinheit in den Sack eingeführt, an dessen unterem Ende der Absaugkanal mündet.

In allen Ausgestaltungen umfasst die Reinigungseinrichtung vorzugsweise eine Mehrzahl an Reinigungsdüsen. Insbesondere sind die Reinigungsdüsen an dem langgestreckten und insbesondere leistenförmigen Grundkörper vorgesehen und dienen zum Reinigen der oberen inneren Sackwandung, um insbesondere ein zuverlässiges Verschließen der Sacköffnung zu ermöglichen. Einige der Reinigungsdüsen sind insbesondere als insbesondere seitliche Reinigungsdüsen und einige als untere Reinigungsdüsen vorgesehen, um Reinigungsluft zur Seite bzw. nach unten zu blasen. Vorzugsweise umgeben die Reinigungsdüsen in radialer Richtung den Absaugkanal oder die Absaugkanäle.

Zur Reinigung werden die Reinigungsdüsen mit Luft beaufschlagt und blasen Luft auf den zu reinigenden Teil des Sacks, nämlich insbesondere die obere innere Sackwandung im Bereich der Sacköffnung.

Vorteilhafterweise sind die Reinigungsdüsen zu den Seiten und nach unten ausgerichtet. Dazu sind die Reinigungsdüsen vorzugsweise an dem langgestreckten und insbesondere leistenförmigen Grundkörper nach unten ausgerichtet, während sie an der Eintaucheinheit nur am oberen Ende in der Nähe des leistenförmigen Grundkörpers vorgesehen und dort zur Seite ausgerichtet sind.

In der Behandlungsposition sind die seitlich ausgerichteten Reinigungsdüsen nicht bis in den Kopfraum des Sacks eingetaucht, sondern können Luft auf die obere innere Sackwandung der oberen Sacköffnung blasen, um diese von Produktpartikeln zu reinigen und um so ein zuverlässiges Verschließen der oberen Sacköffnung im Anschluss an das Absaugen der Restluft zu erlauben.

Die Behandlungseinrichtung umfasst wenigstens eine Klemmeinrichtung zum Ergreifen und Klemmen der oberen Sackwandung des offenen Sacks. Weiterhin kann eine Verschließeinrichtung zum Verschließen der Sacköffnung des Sacks vorgesehen sein, welche nach dem Absaugen von Luft aus dem offenen Sack mittels einer Absaugeinrichtung den Sack direkt verschließt. Das bietet erhebliche Vorteile, da der Sack vor dem Verschließen weder weiter transportiert noch erneut gegriffen werden muss, wodurch sichergestellt wird, dass keine Luft mehr in den Sack eintritt und wodurch die Lage und Form des Sacks erhalten bleiben. Eine Faltenbildung in der Sackwandung bei der Übergabe wird vermieden.

Mit einer solchen Behandlungseinrichtung wird ein zuverlässiges Absaugen der Restluft aus dem Kopfraum des mit einem Schüttgut gefüllten Sacks ermöglicht, während gleichzeitig die obere Sackwandung des Sacks von Produktpartikeln gereinigt wird, um ein zuverlässiges Verschließen des Sacks zu ermöglichen.

Die Klemmeinrichtung umfasst wenigstens zwei Klemmleisten mit jeweils zwei Klemmeinheiten. Dabei ist die Breite der Klemmeinheiten bzw. ein Abstand der Klemmeinheiten jeder Klemmleisten vorzugsweise veränderbar. Insbesondere sind die Klemmeinheiten einer Klemmleiste aufeinander zu und voneinander weg bewegbar.

Vorteilhafterweise ist die Saugereinheit, in einem zentralen Bereich der Klemmeinrichtung bzw. der Klemmleiste etwa in der Mitte zwischen den zwei Klemmeinheiten vorgesehen ist. Die Saugereinheit ermöglicht das Ansaugen der Sackwandung, während die Sackwandung gleichzeitig von dem Klemmeinheiten geklemmt bleibt.

Vorzugsweise sind insgesamt wenigstens vier Sauger vorgesehen, von denen jeweils zwei gegenüberliegend angeordnet sind. Über die Sauger wird ein definiertes Ansaugen der Sackwandung in einem zentralen Bereich ermöglicht, während gleichzeitig die Klemmeinheiten den Sack halten.

Vorzugsweise sind die zwei Klemmeinheiten einer bzw. jeder Klemmleiste und die Saugereinheit der Klemmleiste miteinander bewegungsgekoppelt. Die Kopplung der Bewegung kann z.B. über einen Schwenkhebel erfolgen, so dass eine Umlenkung der Bewegung erfolgt.

Wenn z.B. die Saugereinheiten auf den Sack zu bewegt werden, bewegen sich die zwei Klemmeinheiten einer Klemmleiste entlang ihrer Verbindungslinie voneinander weg und wenn die Saugereinheiten von dem Sack weg bewegt werden, bewegen sich die zwei Klemmeinheiten einer Klemmleiste entlang ihrer Verbindungslinie aufeinander zu. Dadurch wird Sackmaterial freigegeben, um eine Öffnung im Sack freizugeben, durch die anschließend die Eintaucheinheit von oben in den Sack eintauchen kann.

Alternativ dazu können die Klemmeinheiten gleichzeitig unabhängig nach innen in Richtung auf die Saugereinheit zu bewegt werden, um ein kontrolliertes Öffnen des Sacks in einem zentralen Bereich zu ermöglichen. In die definierte Öffnung kann die gemeinsame Behandlungseinrichtung bzw. die Absaugeinrichtung der Behandlungseinrichtung eingeführt werden. Die definierte Öffnung und die Absaugeinrichtung sind vorzugsweise größenmäßig aufeinander angepasst.

Nach dem Eintauchen der Eintaucheinheit werden bei beiden Klemmleisten die Saugereinheiten wieder auf den Sack zu bewegt, womit gleichzeitig die Klemmeinheiten jeder Klemmleiste wieder auseinander fahren. Damit legt sich die Sackwandung an die Eintaucheinheit an und verschließt die obere Sacköffnung dicht. Dadurch wird sichergestellt, dass die Absaugeinrichtung nur Luft aus dem Kopfraum des Sacks absaugt und nicht etwa Luft von außen, die über Undichtigkeiten in das Sackinnere gerät.

In allen Ausgestaltungen ist vorzugsweise eine Stützeinrichtung vorgesehen, welche den Sack wenigstens in der Behandlungsposition stützt. Die Stützeinrichtung kann den Sack von unten und/oder von der Seite stützen.

Insbesondere hebt die Stützeinrichtung den Sack bei dem Absaugen der sich oberhalb des Produktspiegels befindenden Kopfluft an, um den Absaugvorgang zu erleichtern und um den zum Absaugen nötigen Unterdruck gering zu halten. Dadurch wird auch das Ansaugen von Produktpartikeln wirksam vermieden.

Die Stützeinrichtung kann beispielsweise als insbesondere höhenverstellbarer Rütteltisch oder dergleichen ausgebildet sein und den Sack nicht nur stützen, sondern die Entlüftung des Sacks auch durch eine Vibrationsbewegung fördern. Eine durch ein Transportband gebildete Stützeinrichtung ist ebenfalls bevorzugt, die nach dem Absaugen und einem gegebenenfalls erfolgtem Verschließen des Sacks den Sack abtransportiert.

In allen Ausgestaltungen übernimmt die Behandlungseinrichtung den gefüllten Sack von einer Übergabeeinrichtung, die beispielsweise über Spreiz- und Ausrichtbacken verfügt, welche den Sack ergreifen und die obere Sackwandung horizontal ausrichten, um eine korrekte Weiterverarbeitung zu gewährleisten.

Eine erfindungsgemäße Verschließstation weist insbesondere eine zuvor beschriebene Behandlungseinrichtung auf.

Eine erfindungsgemäße Verschließstation zum Verschließen eines insbesondere mit einem Schüttgut gefüllten offenen Sacks kann eine Klemmeinrichtung zum Ergreifen und Klemmen der oberen Sackwandung eines offenen Sacks, sowie eine Verschließeinrichtung zum Verschließen der Sacköffnung des Sacks aufweisen. Es kann wenigstens eine Absaugeinrichtung zum Absaugen von Luft aus dem offenen Sack und wenigstens eine Reinigungseinrichtung zum Reinigen der oberen Sackwandung im Bereich der Sacköffnung des Sacks vorgesehen sein. Die Absaugeinrichtung und die Reinigungseinrichtung sind dabei an einer gemeinsamen Behandlungseinrichtung vorgesehen, welche zwischen einer Behandlungsposition und einer Ruheposition bewegbar ist, wobei die Absaugeinrichtung in der Behandlungsposition in den Kopfraum des Sacks eintaucht, um Luft aus dem Kopfraum abzusaugen, während die Reinigungseinrichtung außerhalb verbleibt.

Die erfindungsgemäße Packmaschine umfasst wenigstens ein Füllorgan zum Füllen von Schüttgütern in offene Säcke, wobei wenigstens eine Behandlungseinrichtung zum Behandeln eines mit einem Schüttgut gefüllten offenen Sacks vorgesehen ist, welche wenigstens eine Absaugeinrichtung zum Absaugen von Luft aus dem Kopfraum des offenen Sacks und wenigstens eine Reinigungseinrichtung zum Reinigen der Sacköffnung des gefüllten Sacks umfasst. Es ist eine Klemmeinrichtung zum Ergreifen und Klemmen der oberen Sackwandung eines offenen Sacks vorgesehen, wobei die Klemmeinrichtung wenigstens zwei Klemmleisten mit jeweils zwei Klemmeinheiten umfasst. Jede Klemmleiste umfasst wenigstens eine Saugereinheit, die in einem zentralen Bereich der Klemmeinrichtung zwischen den zwei Klemmeinheiten vorgesehen ist. Dabei sind die Absaugeinrichtung und die Reinigungseinrichtung an einer gemeinsamen Behandlungseinheit und insbesondere einem gemeinsamen Behandlungskörper angeordnet, wobei die Behandlungseinheit bzw. der Behandlungskörper zwischen einer Behandlungsposition und wenigstens einer Ruheposition bewegbar ist. Die Absaugeinrichtung ist dafür vorgesehen in der Behandlungsposition in das Sackinnere des gefüllten Sacks einzutauchen, während die Reinigungseinrichtung wenigstens im Wesentlichen außerhalb verbleibt.

Das erfindungsgemäße Verfahren dient zum Behandeln eines mit einem Schüttgut gefüllten offenen Sacks. Bei dem Verfahren wird die obere Sackwandung eines offenen Sacks ergriffen und insbesondere mit einer Klemmeinrichtung geklemmt und es wird eine Absaugeinrichtung einer Behandlungseinrichtung in den Kopfraum des Sack eingeführt und es wird Luft aus dem Kopfraum des Sacks abgesaugt während eine Reinigungseinrichtung der Behandlungseinrichtung mittels Reinigungsdüsen Luft auf die obere Sackwandung bläst, um die obere Sackwandung vor dem Verschließen zu reinigen- Die obere Sackwandung wird durch wenigstens zwei Klemmleisten mit jeweils zwei Klemmeinheiten ergriffen, die aufeinander zu bewegt werden, während zwischen den Klemmeinheiten sauger ein Einführöffnung in der oberen Sackwandung öffnen, um die Absaugeinrichtung der Behandlungseinrichtung einzuführen und die Reinigungseinrichtung an die obere innere Sackwandung heranzuführen.

Durch das Absaugen der Luft nur aus dem Kopfraum des Sacks wird eine effektive Absaugung ermöglicht, bei der kein oder nahezu kein Material abgesaugt wird. Das erlaubt eine sehr effektive Abfüllung der Säcke, während gleichzeitig durch das Absaugen der Restluft aus dem Kopfraum des Sacks eine quaderförmige Gestalt der gefüllten Säcke gewährleistet werden kann, ohne eine etwaige Nachentlüftung bereitstellen zu müssen.

Bei dem Verfahren wird die obere Sackwandung durch zwei Klemmeinheiten ergriffen, die aufeinander zu bewegt werden, während vorzugsweise mittig zwischen den Klemmeinheiten Sauger eine Einführöffnung in der oberen Sackwandung öffnen, um die Absaugeinrichtung der Behandlungseinrichtung einzuführen und die Sackreinigungseinrichtung an die obere Sackwandung heranzuführen, sodass eine effektive Absaugung und eine effektive Reinigung der oberen Sackwandung ermöglicht wird.

Weitere Vorteile und Anwendungsmöglichkeiten der vorliegenden Erfindung ergeben sich aus der Beschreibung eines Ausführungsbeispiels, das nun mit Bezug auf die beiliegenden Figuren erläutert wird.

In den Figuren zeigen:
- Fig. 1: eine Seitenansicht einer erfindungsgemäßen Behandlungseinrichtung in einer Ruheposition;
- Fig. 2: eine Vorderansicht der Behandlungseinrichtung nach Fig. 1;
- Fig. 3: eine Seitenansicht der Behandlungseinrichtung nach Fig. 1;
- Fig. 4: eine Seitenansicht der Behandlungseinrichtung nach Fig. 1 mit der Behandlungseinrichtung in einer Behandlungsposition;
- Fig. 5: eine Aufsicht auf die Klemmeinrichtung der Behandlungs- einrichtung nach Fig. 1 in einer Schließposition;
- Fig. 6: eine Aufsicht auf die Klemmeinrichtung der Verschließ- station nach Fig. 1 in einer Entlüftungsposition;
- Fig. 7: eine schematische perspektivische Ansicht der Behand- lungseinrichtung bei der Übernahme eines gefüllten Sacks;
- Fig. 8: eine schematische perspektivische Ansicht der Behandlungseinrichtung mit einem übernommenen Sack;
- Fig. 9: eine schematische perspektivische Ansicht der Behandlungseinrichtung mit der Absaugeinrichtung in einer Ruheposition; und
- Fig. 10: eine schematische perspektivische Ansicht der Behandlungseinrichtung mit der Absaugeinrichtung in einer Behandlungsposition.

Mit Bezug auf die Figuren 1-10 wird im Folgenden ein Ausführungsbeispiel einer Verschließstation 1 mit einer Behandlungseinrichtung 10 erläutert.

In Fig. 1 ist eine Verschließstation 1 mit einer Behandlungseinrichtung 10 in einer Ruheposition 9 dargestellt. Der mit einem Schüttgut gefüllte Sack 3 weist in seinem Kopfraum 2 einen gewissen Luftanteil auf, der nach der Übernahme und vor dem Verschließen des Sacks 3 wenigstens teilweise entfernt werden soll.

An der Verschließstation 1 wird der Sack 3 beispielsweise von einer nicht dargestellten Füllstation übernommen, um aus dem Kopfraum 2 des Sackinneren 11 oberhalb des Produktspiegels 41 überschüssige Luft abzusaugen, die obere Sackwandung 25 zu reinigen und den Sack 3 zu verschließen, was insbesondere durch ein Verschweißen mit der Verschließeinrichtung 24 erfolgt. Nach dem Absaugen der Luft aus dem Kopfraum 2 ist vor dem Verschließen des Sacks 3 eine Übergabe nicht erforderlich, da eine Verschließeinrichtung 24 an der Verschließstation 1 vorgesehen ist.

Die Behandlungseinrichtung 10 umfasst den in Fig. 2 in einer Seitenansicht dargestellten Behandlungskörper 7, der im Wesentlichen aus einem langgestreckten und hier etwa leistenförmigen Grundkörper 12 und einer Eintaucheinheit 13 besteht, wobei die Eintaucheinheit 13 sich in einem mittigen Bereich 14 von dem Grundkörper 12 aus nach unten erstreckt und von dem langgestreckten Grundkörper 12 aus absteht. Der Behandlungskörper 7 wird mittels einer Verfahreinheit 19 zwischen einer Behandlungsposition 8 und einer Ruheposition 9 verfahren.

Der Behandlungseinrichtung 10 umfasst eine Absaugeinrichtung 4 und eine Reinigungseinrichtung 5 an einem gemeinsamen Behandlungskörper 7 bzw. an einer gemeinsamen Behandlungseinheit. Der gemeinsame Behandlungskörper 7 kann einstückig ausgebildet sein oder aber aus zwei oder mehr miteinander verbundenen Teilen bestehen, die insgesamt eine gemeinsam bewegbare Einheit bilden.

An dem Grundkörper 12 ist die Reinigungseinrichtung 5 vorgesehen, die mit einer Vielzahl von Reinigungsdüsen 20 versehen ist. Die Reinigungsdüsen 20 sind auf den Seiten 21 des leistenförmigen Grundkörpers 12 als seitliche Reinigungsdüsen 20a und auf der Unterseite 22 des leistenförmigen Grundkörpers 12 als untere Reinigungsdüsen 20b vorgesehen.

Die seitlichen Reinigungsdüsen 20a sind hier an einem Reinigungsansatz 39 ausgebildet, der Teil des Grundkörpers 12 ist und von dem aus sich die Eintaucheinheit 13 aus weg erstreckt.

Die auf der Seite 21 vorgesehenen Reinigungsdüsen 20a dienen zur Reinigung der oberen inneren Sackwandung 25 von der Seite aus, während die Reinigungsdüsen 20b auf der Unterseite 22 die obere Sackwandung 25 von oben aus mit Luft anblasen, um diese zu reinigen.

In der Behandlungsposition 8 taucht die Eintaucheinheit 13 in die Sacköffnung 6 ein. Der Reinigungsansatz 39 taucht dabei zwar nicht in das Sackinnere 11 ein, tritt aber zwischen die oberen Enden der oberen Sackwandung 25 ein, sodass die seitlichen Reinigungsdüsen 20a die oberen inneren Sackwandungen 25 von Produktstaub und dergleichen reinigen, wenn sie aktiviert werden.

Insbesondere werden durch die auf der Unterseite 22 vorgesehenen Reinigungsdüsen 20b auch die Seitenfaltenbereiche der Säcke 3 gereinigt.

Durch die Reinigung der oberen Sackwandung 25 wird die Verschlusszone 40 oder Schweißzone der Säcke 3 von Produkt befreit, sodass eine zuverlässige und dauerhafte Verschweißung der oberen Sackwandung 25 möglich ist. Eine Beeinträchtigung der Verschlussnaht durch Produktpartikel wird zuverlässig vermieden.

Weiterhin dient die Behandlungseinrichtung 10 bzw. der Behandlungskörper 7 auch der Absaugung von Luft aus dem Kopfraum 2 eines Sacks 3. Dazu taucht der Behandlungskörper 7 mit der Eintaucheinheit 13 in den Kopfraum 2 eines mit einem Schüttgut gefüllten Sacks 3 ein und saugt über den Absaugkanal 16 an der unteren Spitze 15 die im Kopfraum 2 vorhandene Luft ab. Da der Absaugkanal 16 nicht in den Produktspiegel eintaucht, sondern nur in den Kopfraum 2 des Sacks 3, wird zuverlässig das Absaugen von Produkt aus dem Kopfraum 2 vermieden. Eine Stützeinheit 38 unterstützt den Sack 3 und hebt den Sack 3 während des Absaugens an, sodass das zum Absaugen benötigte Vakuum reduziert werden kann, da nicht das gesamte Sackgewicht von der Absaugeinrichtung 4 gehalten werden muss.

Damit sich die obere Sackwandung 25 beim Absaugen der Luft aus dem Kopfraum 2 glatt an die Eintaucheinheit 13 anlegt, ist die Eintaucheinheit 13 im Querschnitt so gestaltet, dass die Enden 17 und 18 spitz zulaufen.

In Fig. 3 ist die Verschließstation 1 mit der Behandlungseinrichtung 10 in der Ruheposition 9 dargestellt. Die Klemmleisten 26 und 27 haben den Sack 3 ergriffen und öffnen den Sack 3 definiert, sodass der Behandlungskörper 7 von der in Fig. 3 dargestellten Ruheposition 9 in die in Fig. 4 dargestellte Behandlungsposition 8 überführt werden kann, in der die Eintaucheinheit 13 des Behandlungskörpers 7 in den Kopfraum 2 des Sacks 3 eingetaucht ist, um dort die vorhandene Kopfluft abzusaugen, während die Reinigungseinrichtung 5 gleichzeitig die oberen inneren Sackwandungen 25 von mittels der dazwischen eingetauchten Reinigungsdüsen 20a reinigt, die insbesondere Luft auf die oberen inneren Sackwandungen 25 blasen.

Nach dem Absaugen der Luft aus den Kopfraum 2 und dem Reinigen der oberen Sackwandung 25 mit der Reinigungseinrichtung 5 wird der Behandlungskörper 7 wieder von der Behandlungsposition 8 in die Ruheposition 9 überführt und die Eintaucheinheit 13 wird dabei aus dem Kopfraum 2 des Sacks 3 herausgezogen. Im Anschluss daran wird mit der Verschließeinrichtung 24 die obere Sackwandung 25 verschlossen und hier insbesondere verschweißt.

In den Fig. 5 und 6 sind die Klemmleisten 26 und 27 in der Schließposition 35 und in der Absaugposition 36 dargestellt. In der Schließposition 35 liegen die Klemmleisten 26 und 27 der Klemmeinrichtung 23 mit den jeweiligen Klemmeinheiten 28 und 29 aneinander an, um den Sack 3 zu halten. Die Klemmeinheiten 28 und 29 weisen einen äußeren Abstand 30 entlang ihrer Verbindungslinie auf.

Um den Sack 3 zu öffnen, wird die obere Sackwandung 25 mittels der Saugereinheit bzw. der Sauger 31 nach außen gezogen, damit die definierte Einführöffnung 32 für die Eintaucheinheit 13 zur Verfügung gestellt wird. Dabei ist der Querschnitt der Einführöffnung 32 an den Querschnitt der Eintaucheinheit 13 so angepasst, dass ein Einführen der Eintaucheinheit 13 in den Kopfraum 2 des Sacks 3 möglich ist.

In der Absaugposition 36 sind die Klemmeinheiten 28 und 29 der Klemmleisten 26 und 27 durch den Antrieb 34 entlang ihrer Verbindungslinie aufeinander zu gefahren worden, sodass ein etwas reduzierter Abstand 33 vorliegt. Mit Bezug auf die Fig. 7 - 10 wird im folgenden die Funktionsweise erläutert. In Fig. 7 ist die Übernahme eines neuen mit Schüttgut gefüllten offenen Sacks 3 dargestellt. Der Behandlungskörper 7 mit der Absaugeinrichtung 4 und der Reinigungseinrichtung 5 befindet sich in der Ruheposition 9. Die Klemmeinrichtung 23 mit den Klemmleisten 26 und 27 ist noch geöffnet und von der oberen Sackwandung beabstandet.

In Fig. 8 sind die Klemmleisten 26 und 27 der Klemmeinrichtung 23 geschlossen und halten den Sack 3. Der Behandlungskörper 7 mit der Absaugeinrichtung 4 und der Reinigungseinrichtung 5 befindet sich noch in der Ruheposition 9.

In Fig. 9 ist der Zustand dargestellt, wenn die Sauger 31 die obere Sackwandung 25 angesaugt haben und über den Antrieb 34 nach außen gefahren wurden, um die Sacköffnung 6 zu bilden. Dadurch wurden die mit den Saugern 31 zwangsgekoppelten Klemmeinheiten 28 und 29 der Klemmleisten 26 und 27 gleichzeitig aufeinander zu gefahren, sodass der äußere Abstand auf den Abstand 33 reduziert wurde.

Die Einführöffnung 32 ist angepasst an den Querschnitt der Eintaucheinheit 13, sodass nach der Überführung des Behandlungskörpers 7 von der Ruheposition 9 in die Behandlungsposition 8 die Eintaucheinheit 13 mit der Spitze 15 in die Einführöffnung 32 eintaucht.

Im Anschluss daran werden mit dem Antrieb 34 die Sauger 31 aufeinander zu nach innen gefahren und die zwangsgekoppelten Klemmeinheiten 28 und 29 der Klemmleisten 26 und 27 fahren gleichzeitig nach außen voneinander weg. Die Klemmeinheiten 28 und 29 legen sich an die Eintaucheinheit 13 dicht an und verschließen die obere Sacköffnung 6 dicht. Über den Absaugkanal 16 der Eintaucheinheit 13 wird die überschüssige Luft aus dem Kopfraum 2 des Sacks 3 oberhalb des Produktspiegels 41 abgesaugt.

Nach dem Absaugen der Luft aus dem Kopfraum wird die Eintaucheinheit 13 über die Verfahreinheit 19 wieder in die Ruheposition 9 verfahren und der Sack 3 mittels der Verschließeinrichtung 24 verschlossen oder verschweißt, ohne dass ein vorhergehender Weitertransport erfolgt.

In allen Ausgestaltungen stützt die Stützeinrichtung 38 den Sack 3 beim Absaugen der Luft aus dem Kopfraum 2 von unten und hebt den Sack 3 insbesondere an, um das Absaugen zu unterstützen und damit das Absaugvakuum gering bleiben kann.

### Bezugszeichenliste:

- 1: Verschließstation
- 2: Kopfraum
- 3: Sack
- 4: Absaugeinrichtung
- 5: Reinigungseinrichtung
- 6: Sacköffnung
- 7: Behandlungskörper
- 8: Behandlungsposition
- 9: Ruheposition
- 10: Behandlungseinrichtung
- 11: Sackinnere
- 12: Grundkörper
- 13: Eintaucheinheit
- 14: Mittiger Bereich
- 15: Spitze
- 16: Absaugkanal
- 17: Ende
- 18: Ende
- 19: Verfahreinheit
- 20: Reinigungsdüse
- 20a: seitliche Reinigungsdüse
- 20b: untere Reinigungsdüse
- 21: Seite
- 22: Unterseite
- 23: Klemmeinrichtung
- 24: Verschließeinrichtung
- 25: Obere Sackwandung
- 26: Klemmleiste
- 27: Klemmleiste
- 28: Klemmeinheit
- 29: Klemmeinheit
- 30: Breite
- 31: Saugereinheit
- 32: Einführöffnung

- 33: Breite
- 34: Antrieb
- 35: Schließposition
- 36: Absaugposition
- 37: zentraler Bereich
- 38: Stützeinrichtung
- 39: Reinigungsansatz
- 40: Verschlusszone
- 41: Produktspiegel

## Patentansprüche

1. Behandlungseinrichtung (10) zum Behandeln von einem mit einem Schüttgut gefüllten offenen Sack (3), umfassend wenigstens eine Absaugeinrichtung (4) zum Absaugen von Luft aus dem Kopfraum (2) des offenen Sacks (3) und wenigstens eine Reinigungseinrichtung (5) zum Reinigen der Sacköffnung (6) des Sacks (3),
**dadurch gekennzeichnet,**
**dass** eine Klemmeinrichtung (23) zum Ergreifen und Klemmen der oberen Sackwandung (25) eines offenen Sacks (3) vorgesehen ist, welche wenigstens zwei Klemmleisten (26, 27) mit jeweils zwei Klemmeinheiten (28, 29) umfasst, wobei jede Klemmleiste (26, 27) wenigstens eine Saugereinheit (31) umfasst, die zwischen den zwei Klemmeinheiten (28, 29) vorgesehen ist, und dass die Absaugeinrichtung (4) und die Reinigungseinrichtung (5) an einem gemeinsamen Behandlungskörper (7) angeordnet sind, welcher zwischen einer Behandlungsposition (8) und einer Ruheposition (9) bewegbar ist, wobei die Absaugeinrichtung (4) dafür vorgesehen ist in der Behandlungsposition (8) in das Sackinnere (11) des Sacks (3) einzutauchen, während die Reinigungseinrichtung (5) wenigstens im Wesentlichen außerhalb verbleibt.

2. Behandlungseinrichtung (10) nach Anspruch 1, wobei der Behandlungskörper (7) einen langgestreckten Grundkörper (12) umfasst, an dem etwa mittig eine Eintaucheinheit (13) zum Eintauchen in den Kopfraum (2) eines offenen Sacks (3) vorgesehen ist, wobei vorzugsweise die Absaugeinrichtung (4) an der Eintaucheinheit (13) ausgebildet ist und wenigstens einen im Bereich der Spitze (15) der Eintaucheinheit (13) mündenden Absaugkanal (16) umfasst.

3. Behandlungseinrichtung (10) nach Anspruch 2, wobei die Eintaucheinheit (13) einen langgestreckten und zu den Enden (17, 18) hin spitz zulaufenden Querschnitt aufweist, um ein faltenfreies Anlegen des Sacks (3) zu ermöglichen.

4. Behandlungseinrichtung (10) nach mindestens einem der vorhergehenden Ansprüche 2 bis 3, wobei die Reinigungseinrichtung (5) eine Mehrzahl an Reinigungsdüsen (20) umfasst, welche insbesondere an dem leistenförmigen Grundkörper (12) vorgesehen sind, wobei vorzugsweise die Reinigungsdüsen (20) zu den Seiten (21) und nach unten ausgerichtet sind und/oder wobei insbesondere seitliche Reinigungsdüsen (20a) und untere Reinigungsdüsen (20b) vorgesehen sind.

5. Behandlungseinrichtung (10) nach mindestens einem der vorhergehenden Ansprüche, wobei eine Verschließeinrichtung (24) zum Verschließen der Sacköffnung (6) des Sacks (3) vorgesehen ist.

6. Behandlungseinrichtung (10) nach mindestens einem der vorhergehenden Ansprüche, wobei ein Abstand (30) der Klemmeinheiten (28, 29) veränderbar ist.

7. Behandlungseinrichtung (10) nach mindestens einem der vorhergehenden Ansprüche, wobei die Saugereinheit (31) in einem zentralen Bereich (37) der Klemmeinrichtung (23) zwischen den zwei Klemmeinheiten (28, 29) vorgesehen ist.

8. Behandlungseinrichtung (10) nach mindestens einem der vorhergehenden Ansprüche, wobei die zwei Klemmeinheiten (28, 29) einer Klemmleiste (26, 27) und die Saugereinheit (31) bewegungsgekoppelt sind, wobei sich vorzugsweise die zwei Klemmeinheiten (28, 29) einer Klemmleiste (26, 27) bei der Bewegung der Saugereinheiten (31) der beiden Klemmleisten (26, 27) aufeinander zu und voneinander weg bewegen.

9. Behandlungseinrichtung (10) nach mindestens einem der vorhergehenden Ansprüche, wobei eine Stützeinrichtung (38) vorgesehen ist, welche den Sack (3) wenigstens in der Behandlungsposition (8) stützt.

10. Behandlungseinrichtung (10) nach dem vorhergehenden Anspruch, wobei die Stützeinrichtung (38) den Sack (3) bei dem Absaugen anhebt.

11. Verschließstation (1) zum Verschließen eines insbesondere mit einem Schüttgut gefüllten offenen Sacks (3), umfassend mindestens eine Behandlungseinrichtung (10) nach mindestens einem der vorhergehenden Ansprüche.

12. Packmaschine mit wenigstens einem Füllorgan zum Füllen von Schüttgütern in offene Säcke, wobei wenigstens eine Behandlungseinrichtung (10) zum Behandeln von einem mit einem Schüttgut gefüllten offenen Sack (3) vorgesehen ist, welche wenigstens eine Absaugeinrichtung (4) zum Absaugen von Luft aus dem Kopfraum (2) des offenen Sacks (3) und wenigstens eine Reinigungseinrichtung (5) zum Reinigen der Sacköffnung (6) des gefüllten Sacks (3) umfasst,
**dadurch gekennzeichnet,**
**dass** eine Klemmeinrichtung (23) zum Ergreifen und Klemmen der oberen Sackwandung (25) eines offenen Sacks (3) vorgesehen ist, welche wenigstens zwei Klemmleisten (26, 27) mit jeweils zwei Klemmeinheiten (28, 29) umfasst, wobei jede Klemmleiste (26, 27 wenigstens eine Saugereinheit (31) umfasst, die in einem zentralen Bereich (37) der Klemmeinrichtung (23) zwischen den zwei Klemmeinheiten (28, 29) vorgesehen ist, und dass die Absaugeinrichtung (4) und die Reinigungseinrichtung (5) an einem gemeinsamen Behandlungskörper (7) angeordnet sind, welcher zwischen einer Behandlungsposition (8) und einer Ruheposition (9) bewegbar ist, wobei die Absaugeinrichtung (4) dafür vorgesehen ist, in der Behandlungsposition (8) in das Sackinnere (11) des Sacks (3) einzutauchen, während die Reinigungseinrichtung (5) wenigstens im Wesentlichen außerhalb verbleibt.

13. Verfahren zum Behandeln eines mit einem schüttgut gefüllten offenen Sacks (3), bei dem eine obere Sackwandung (25) eines offenen Sacks (3) ergriffen und geklemmt wird und bei dem eine Absaugeinrichtung (4) einer Behandlungseinrichtung (10) in den Kopfraum (2) des Sacks (3) eingeführt wird und Luft aus dem Kopfraum (2) absaugt, während eine Reinigungseinrichtung (5) der Behandlungseinrichtung (10) mittels Reinigungsdtisen (20) Luft auf die obere innere Sackwandung (25) im Bereich der späteren Verschlusszone (40) bläst, um die obere innere Sackwandung (25) vor dem Verschließen zu reinigen wobei die obere Sackwandung (25) durch wenigstens zwei Klemmeinheiten (26, 27) mit jeweils zwei Klemmeinheiten (28, 29) ergriffen wird, die aufeinander zu bewegt werden, während zwischen den Klemmeinheiten Sauger (31) eine Einführöffnung (32) in der oberen Sackwandung (25) öffnen, um die Absaugeinrichtung (4) der Behandlungs einrichtung (10) einzuführen und die Reinigungseinrichtung (5) an die obere innere Sackwandung (25) heranzuführen.

14. Verfahren nach dem vorhergehenden Anspruch, wobei die
Sauger (31) etwa mittig zwischen den Klemmeinheiten die Einführöffnung (32) in der oberen Sackwandung (25) öffnen, um die Absaugeinrichtung (4) der Behandlungseinrichtung (10) einzuführen und die Reinigungseinrichtung (5) an die obere innere Sackwandung (25) heranzuführen.

## Claims

1. Treatment device (10) for treating an open bag (3) filled with a bulk material, comprising at least one suction device (4) for sucking air out of the head room (2) of the open bag (3) and at least one cleaning device (5) for cleaning the bag opening (6) of the bag (3), **characterized in that** a clamping device (23) is provided for grasping and clamping the top bag wall (25) of an open bag (3), comprising at least two clamping bars (26, 27) having two clamping units (28, 29) each, each clamping bar (26, 27) comprising at least one suction unit (31) provided between the two clamping units (28, 29), and that the suction device (4) and the cleaning device (5) are disposed at a shared treatment body (7) which can be moved between a treatment position (8) and a rest position (9), the suction device (4) being provided to be immersed into the bag interior (11) of the bag (3) in the treatment position (8) while the cleaning device (5) remains at least substantially outside.

2. The treatment device (10) according to claim 1, wherein the treatment body (7) comprises an elongated base body (12) approximately in the center of which an immersing unit (13) for immersing into the head room (2) of an open bag (3) is provided, the suction device (4) preferably being configured at the immersing unit (13) and comprising at least one suction channel (16) opening in the region of the tip (15) of the immersing unit (13).

3. The treatment device (10) according to claim 2, the immersing unit (13) having an elongated cross-section tapering towards the ends (17, 18) to permit wrinkle-free placement of the bag (3).

4. The treatment device (10) according to at least one of the preceding claims 2 to 3, the cleaning device (5) comprising a plurality of cleaning nozzles (20) provided in particular at the bar-shaped base body (12) with the cleaning nozzles (20) preferably oriented to the sides (21) and downwardly and/or in particular lateral cleaning nozzles (20a) and lower cleaning nozzles (20b) are provided.

5. The treatment device (10) according to at least one of the preceding claims, wherein a closing device (24) is provided for closing the bag opening (6) of the bag (3).

6. The treatment device (10) according to at least one of the preceding claims, wherein a distance (30) of the clamping units (28, 29) is changeable.

7. The treatment device (10) according to at least one of the preceding claims, wherein the suction unit (31) is provided in a central region (37) of the clamping device (23) between the two clamping units (28, 29).

8. The treatment device (10) according to at least one of the preceding claims, wherein the motions of the two clamping units (28, 29) of a clamping bar (26, 27) and the suction unit (31) are coupled wherein the two clamping units (28, 29) of a clamping bar (26, 27) preferably move towards and away from one another with movement of the suction units (31) of the two clamping bars (26, 27).

9. The treatment device (10) according to at least one of the preceding claims, wherein a supporting device (38) is provided supporting the bag (3) at least in the treatment position (8).

10. The treatment device (10) according to the preceding claim, wherein the supporting device (38) lifts the bag (3) up during suction.

11. Closing station (1) for closing an open bag (3) that is in particular filled with a bulk material, comprising at least one treatment device (10) according to at least one of the preceding claims.

12. Packaging machine with at least one filling element for filling bulk materials into open bags wherein at least one treatment device (10) for treating an open bag (3) filled with a bulk material is provided, comprising at least one suction device (4) for sucking air out of the head room (2) of the open bag (3) and at least one cleaning device (5) for cleaning the bag opening (6) of the filled bag (3), **characterized in that** a clamping device (23) is provided for grasping and clamping the top bag wall (25) of an open bag (3) comprising at least two clamping bars (26, 27) having two clamping units (28, 29) each, each clamping bar (26, 27) comprising at least one suction unit (31) provided in a central region (37) of the clamping means (23) between the two clamping units (28, 29), and that the suction device (4) and the cleaning device (5) are disposed at a shared treatment body (7) which can be moved between a treatment position (8) and a rest position (9), the suction device (4) being provided to be immersed into the bag interior (11) of the bag (3) in the treatment position (8) while the cleaning device (5) remains at least substantially outside.

13. Method for treating an open bag (3) filled with a bulk material wherein a top bag wall (25) of an open bag (3) is grasped and clamped and in which a suction device (4) of a treatment device (10) is inserted into the head room (2) of the bag (3) and sucks air out of the head room (2) while by means of cleaning nozzles (20) a cleaning device (5) of the treatment device (10) blows air onto the top inner bag wall (25) in the region of what is intended as the closing zone (40) for cleaning the inner top bag wall (25) prior to closing, wherein the top bag wall (25) is grasped by at least two clamping units (26, 27) having two clamping units (28, 29), each moving towards one another while between the clamping units suckers (31) open an insertion opening (32) in the top bag wall (25) to insert the suction device (4) of the treatment device (10) and to approach the cleaning device (5) to the inner top bag wall (25).

14. The method according to the preceding claim wherein the suckers (31) open the insertion opening (32) in the top bag wall (25) approximately in the center between the clamping units for inserting the suction device (4) of the treatment device (10) and for approaching the cleaning device (5) to the inner top bag wall (25).

## Revendications

1. Dispositif de traitement (10) pour le traitement d' un sac (3) ouvert rempli d'un produit en vrac, comprenant au moins un dispositif d'aspiration (4) pour aspirer de l'air de l'espace en tête (2) du sac (3) ouvert et au moins un dispositif de nettoyage (5) pour nettoyer l'ouverture de sac (6) du sac (3), **caractérisé par le fait qu'**un dispositif de serrage (23) destiné à saisir et à serrer la paroi supérieure de sac (25) d'un sac (3) ouvert est prévu qui comprend au moins deux barres de serrage (26, 27) ayant chacune deux unités de serrage (28, 29), chacune des barres de serrage (26, 27) comprenant au moins un ensemble d'aspirateurs (31) qui est prévu entre lesdites deux unités de serrage (28, 29), et que ledit dispositif d'aspiration (4) et ledit dispositif de nettoyage (5) sont disposés sur un corps commun de traitement (7) qui est déplaçable entre une position de traitement (8) et une position de repos (9), ledit dispositif d'aspiration (4) étant prévu pour plonger, dans la position de traitement (8), dans l'intérieur (11) dudit sac (3), tandis que ledit dispositif de nettoyage (5) reste au moins pour l'essentiel à l'extérieur.

2. Dispositif de traitement (10) selon la revendication 1, dans lequel ledit corps de traitement (7) comprend un corps de base (12) allongé sur lequel, à peu au milieu, est prévue une unité d'immersion (13) destinée à plonger dans ledit d'espace en tête (2) d'un sac (3) ouvert, de préférence ledit dispositif d'aspiration (4) étant réalisé sur ladite unité d'immersion (13) et comprenant au moins un canal d'aspiration (16) débouchant au niveau du sommet (15) de ladite unité d'immersion (13).

3. Dispositif de traitement (10) selon la revendication 2, dans lequel ladite unité d'immersion (13) présente une section transversale allongée et s'effilant vers les extrémités (17, 18) afin de permettre d'appliquer le sac (3) sans la présence de plis.

4. Dispositif de traitement (10) selon l'une au moins des revendications précédentes 2 à 3, dans lequel ledit dispositif de nettoyage (5) comprend une pluralité de buses de nettoyage (20) qui, en particulier, sont prévues sur ledit corps de base (12) en forme de barrette, de préférence lesdites buses de nettoyage (20) étant orientées vers les côtés (21) et vers le bas et/ou en particulier des buses latérales de nettoyage (20a) et des buses inférieures de nettoyage (20b) étant prévues.

5. Dispositif de traitement (10) selon l'une au moins des revendications précédentes, dans lequel un dispositif de fermeture (24) destiné à fermer l'ouverture de sac (6) du sac (3) est prévu.

6. Dispositif de traitement (10) selon l'une au moins des revendications précédentes, dans lequel une distance (30) des unités de serrage (28, 29) est modifiable.

7. Dispositif de traitement (10) selon l'une au moins des revendications précédentes, dans lequel ledit ensemble d'aspirateurs (31) est prévu dans une zone centrale (37) du dispositif de serrage (23) entre lesdites deux unités de serrage (28, 29).

8. Dispositif de traitement (10) selon l'une au moins des revendications précédentes, dans lequel les deux unités de serrage (28, 29) d'une barre de serrage (26, 27) et ledit ensemble d'aspirateurs (31) sont couplés en mouvement, de préférence les deux unités de serrage (28, 29) d'une barre de serrage (26, 27) se rapprochent l'une de l'autre et s'écartent l'une de l'autre lors du mouvement des ensembles d'aspirateurs (31) des deux barres de serrage (26, 27).

9. Dispositif de traitement (10) selon l'une au moins des revendications précédentes, dans lequel un dispositif de soutien (38) est prévu qui soutient ledit sac (3) au moins dans la position de traitement (8).

10. Dispositif de traitement (10) selon la revendication précédente, dans lequel ledit dispositif de soutien (38) soulève le sac (3) lors de l'aspiration.

11. Poste de fermeture (1) pour fermer un sac (3) ouvert rempli en particulier d'un produit en vrac, comprenant au moins un dispositif de traitement (10) selon l'une au moins des revendications précédentes.

12. Empaqueteuse ayant au moins un organe de remplissage pour verser des produits en vrac dans des sacs ouverts, dans laquelle au moins un dispositif de traitement (10) pour le traitement d'un sac (3) ouvert rempli d'un produit en vrac est prévu qui comprend au moins un dispositif d'aspiration (4) pour aspirer de l'air de l'espace en tête (2) du sac (3) ouvert et au moins un dispositif de nettoyage (5) pour nettoyer l'ouverture de sac (6) du sac (3) rempli, **caractérisée par le fait qu'**un dispositif de serrage (23) destiné à saisir et à serrer la paroi supérieure de sac (25) d'un sac (3) ouvert est prévu qui comprend au moins deux barres de serrage (26, 27) ayant chacune deux unités de serrage (28, 29), chacune des barres de serrage (26, 27) comprenant au moins un ensemble d'aspirateurs (31) qui est prévu dans une zone centrale (37) du dispositif de serrage (23) entre lesdites deux unités de serrage (28, 29), et que ledit dispositif d'aspiration (4) et ledit dispositif de nettoyage (5) sont disposés sur un corps commun de traitement (7) qui est déplaçable entre une position de traitement (8) et une position de repos (9), ledit dispositif d'aspiration (4) étant prévue pour plonger, dans la position de traitement (8), dans l'intérieur (11) dudit sac (3), tandis que ledit dispositif de nettoyage (5) reste au moins pour l'essentiel à l'extérieur.

13. Procédé de traitement d'un sac (3) ouvert rempli d'un produit en vrac, dans lequel une paroi supérieure de sac (25) d'un sac (3) ouvert est saisie et serrée et dans lequel un dispositif d'aspiration (4) d'un dispositif de traitement (10) est introduit dans l'espace en tête (2) dudit sac (3) et aspire de l'air dudit espace en tête (2), tandis qu'un dispositif de nettoyage (5) du dispositif de traitement (10) souffle de l'air, par l'intermédiaire de buses de nettoyage (20), sur ladite paroi supérieure intérieure de sac (25), au niveau de la zone de fermeture (40) ultérieure, afin de nettoyer ladite paroi supérieure intérieure de sac (25) avant la fermeture, ladite paroi supérieure de sac (25) étant saisie par au moins deux barres de serrage (26, 27) ayant chacune deux unités de serrage (28, 29) qui sont rapprochées l'une de l'autre, tandis que, entre lesdites unités de serrage, des aspirateurs (31) ouvrent une ouverture d'introduction (32) dans la paroi supérieure de sac (25) afin d'introduire ledit dispositif d'aspiration (4) du dispositif de traitement (10) et d'amener ledit dispositif de nettoyage (5) contre ladite paroi supérieure intérieure de sac (25).

14. Procédé selon la revendication précédente, dans lequel lesdits aspirateurs (31) ouvrent, à peu près au milieu entre les unités de serrage, l'ouverture d'introduction (32) dans la paroi supérieure de sac (25) pour introduire ledit dispositif d'aspiration (4) du dispositif de traitement (10) et pour amener ledit dispositif de nettoyage (5) contre ladite paroi supérieure intérieure de sac (25).
